# EUROPÄISCHE PATENTANMELDUNG

(11) **EP 1 352 713 A1**
(43) Veröffentlichungstag der Anmeldung: **15.10.2003**
(21) Anmeldenummer: 03005872.1
(22) Anmeldetag: 15.03.2003
(51) Int. Cl.: B24C 5/06

(54) **Schleuderrad**

(30) Priorität: 13.04.2002 DE 10216351
(71) Anmelder: Jankov, Damir, Dipl.-Ing., 75428 Illingen (DE)
(72) Erfinder: Jankov, Damir, Dipl.-Ing., 75428 Illingen (DE)
(74) Vertreter: Möbus, Daniela, Dr.-Ing.

(57) **Zusammenfassung**

Ein Schleuderrad (10) für Vorrichtungen zur mechanischen Oberflächenbehandlung mit mehreren, an mindestens einer Scheibe (11) angeordneten, gekrümmten Schaufeln (13) zum Austragen eines Strahlmittels, wobei die Schaufeln (13) lösbar an der Scheibe (11) angeordnet sind und dabei in einer Grundstellung und in einer dazu um 180° bezüglich ihrer mittleren Längsachse gedrehten Stellung an der Scheibe (11) anordenbar sind, sodass durch Wenden der Schaufeln (13) ein Schleuderrad (10) für den Linkslauf (12) oder für den Rechtslauf herstellbar sind.

## Beschreibung

Die Erfindung betrifft ein Schleuderrad für Vorrichtungen zur mechanischen Oberflächenbehandlung mit mehreren, an mindestens einer Scheibe angeordneten, gekrümmten Schaufeln zum Austragen eines Strahlmittels.

Solche Schleuderräder mit in Drehrichtung des Schleuderrads in der Regel konkav gekrümmten Schaufeln haben sich hinsichtlich der Gleichmäßigkeit des Strahlmittelaustrags sowie der Verschleißanfälligkeit des Schleuderrads bei Strahlanlagen, die durch Aufschleudern eines in der Regel aus Metallpartikeln bestehenden Strahlmittels eine Reinigung von Oberflächen, insbesondere von Walzprodukten, vornehmen, bewährt. Bei Strahlanlagen müssen diese Schleuderräder teilweise rechtsherum, also im Uhrzeigersinn, und teilweise linksherum, also im Gegenuhrzeigersinn, rotieren. Daher war es für die Hersteller bisher bei Rädern mit gekrümmten Schaufeln notwendig, sowohl Links- als auch Rechtslaufräder vorzuhalten. Auch für Wartung und Umrüstung einer Anlage ist das Vorhalten verschiedener Radtypen oder Schaufeltypen nötig.

Der vorliegenden Erfindung liegt die Aufgabe zugrunde, ein Schleuderrad vorzuschlagen, das rasch und einfach von einem Rechtslauf auf einen Linkslauf umstellbar ist.

Die Aufgabe wird mit einem Schleuderrad für Vorrichtungen zur mechanischen Oberflächenbehandlung mit mehreren, an mindestens einer Scheibe angeordneten, gekrümmten Schaufeln zum Austragen eines Strahlmittels gelöst, das erfindungsgemäß dadurch gekennzeichnet ist, dass die Schaufeln lösbar an der mindestens einen Scheibe angeordnet sind, wobei sie in einer Grundstellung und in einer dazu um 180° bezüglich ihrer mittleren Längsachse gedrehten Stellung an der Scheibe anordenbar sind, sodass durch Wenden der Schaufeln ein Schleuderrad für den Linkslauf oder für den Rechtslauf herstellbar ist. Bei dem erfindungsgemäßen Schleuderrad ist somit eine rasche Umrüstung von einem Rechtslaufrad auf ein Linkslaufrad und umgekehrt möglich, ohne dass das Schleuderrad dazu aus der Anlage entnommen werden muss. Es müssen jetzt nicht mehr zwei verschiedene Schleuderradtypen vorgehalten werden. Die Schaufeln sind absolut symmetrisch aufgebaut, sodass sich die gleichen Strahleigenschaften sowohl beim Rechtslauf als auch beim Linkslauf ergeben.

Die Schaufeln können an ihren Längsseiten mit Vorsprüngen versehen sein, die in Nuten in der Scheibe einführbar sind. Dabei können sich die Nuten in Richtung auf den äußeren Umfang der Scheibe verengen, sodass es bei rotierendem Schleuderrad zu einer Klemmverbindung zwischen den Schaufeln und der Scheibe kommt. Um ein Herausfallen der Schaufeln zu verhindern, können die Nuten und die Vorsprünge einen schwalbenschwanzförmigen Querschnitt aufweisen. Außerdem können am Nutgrund Noppen aus einem elastischen Material, beispielsweise aus Gummi, zur Reibungserhöhung zwischen den Vorsprüngen der Schaufeln und den Nuten angeordnet sein. Damit sind die Schaufeln während der Montage des Schleuderrads sowohl gegen ein axiales als auch gegen ein radiales Herausfallen gesichert.

Bei einer sehr häufigen Ausführungsform von Schleuderrädern sind die Schaufeln zwischen zwei Scheiben angeordnet. Auch beim erfindungsgemäßen Schleuderrad können die Schaufeln zwischen zwei Scheiben, der angetriebenen Hauptscheibe und einer Deckscheibe, angeordnet sein, wobei die Schaufeln an beiden Scheiben mittels in Nuten einführbaren Vorsprüngen befestigbar sein können. Die Deckscheibe erhöht die Stabilität des Schleuderrades. Es können aber auch Schleuderräder mit nur einer Scheibe verwendet werden.

Nachfolgend wird ein bevorzugtes Ausführungsbeispiel eines erfindungsgemäßen Schleuderrads anhand der Zeichnung näher beschrieben.

Es zeigen:
- Fig. 1: eine Draufsicht auf die Hauptscheibe mit den Schaufeln eines erfindungsgemäßen Schleuderrads;
- Fig. 2: einen Schnitt entlang der Linie II-II durch das Schleuderrad aus Fig. 1.
- Fig. 3: eine perspektivische Ansicht des Schleuderrads aus Fig. 1.

Das in Fig. 1 gezeigte Schleuderrad 10 weist eine angetriebene Scheibe 11 und daran angeordnete, in Rotationsrichtung 12 des Schleuderrads 10 konkav gekrümmte Schaufeln 13 auf. Dabei sind die Schaufeln 13 auswechselbar an der Scheibe 11 und auch an einer in Fig. 2 ersichtlichen Deckscheibe 14 angeordnet. Die Schaufeln weisen hierzu an ihren Längsseiten aus Fig. 2 ersichtliche Vorsprünge 15 auf, die in radial gerichtete Nuten 16 (Fig. 1, 3) der Scheibe 11 einführbar sind. Bei Schleuderrädern mit nur einer Scheibe 11, 14 können sowohl die Vorsprünge 15 als auch die Nuten 16 einen schwalbenschwanzförmigen Querschnitt aufweisen, sodass die Schaufeln 13 nach dem Einführen der Vorsprünge 15 in die Nuten 16 nicht mehr aus diesen in axialer Richtung des Rades 10 herausfallen können. Durch die Rotation der Scheibe 12 werden die Schaufeln 13 nach außen getragen, wodurch ein Verklemmen zwischen den Vorsprüngen 15 und den Nuten 16 erzielt werden kann, wenn sich die Nuten 16 radial nach außen hin verengen. Außerdem sind am Grund der Nuten 16 Stopperelemente 17 aus einem elastischen Material wie Gummi angeordnet, die die Reibung zwischen den Vorsprüngen 15 und den Nuten 16 erhöhen und somit während der Montage des Schleuderrads 10 an der Anlage ein radiales Herausgleiten der Schaufeln 13 aus den Nuten 16 verhindern.

Soll das Rad 10 von dem dargestellten Linkslaufrad auf ein Rechtslaufrad umgestellt werden, so werden die Schaufeln 13 einfach aus den Nuten 16 herausgeschoben, um 180° bezüglich ihrer mittleren Längsachse 19 gedreht und mit den Vorsprüngen 15 ihrer anderen Längsseite in die Nuten 16 eingeführt.

Wie Fig. 2 zeigt, sind die Schaufeln 13 zwischen der Hauptscheibe 11 und einer Deckscheibe 14 angeordnet, wobei die Befestigung an beiden Scheiben 11, 14 über Vorsprünge 15 und entsprechende Nuten 16 erfolgt. Die beiden Scheiben 11 und 14 sind über Distanzbuchsen 18 zwischen den Schaufeln 13 miteinander verbunden.

Die perspektivische Ansicht des Schleuderrades 10 gemäß Fig. 3 verdeutlicht insbesondere das Aussehen der Vorsprünge 15 an den Schaufeln 13. Sie sind T-förmig, wobei der T-Steg 15.1 als Anschlag an der äußeren Begrenzung 16.1 der Nuten 16 dient. An den anderen drei Seiten sind die Vorsprünge 15 von einer Abdeckung 20 umgeben, die ein Eindringen von Materialpartikeln in die Nuten 16 verhindern soll.

## Patentansprüche

1. Schleuderrad für Vorrichtungen zur mechanischen Oberflächenbehandlung mit mehreren, an mindestens einer Scheibe (11) angeordneten, gekrümmten Schaufeln (13) zum Austragen eines Strahlmittels, **dadurch gekennzeichnet, dass** die Schaufeln (13) lösbar an der Scheibe (11) angeordnet sind, wobei sie in einer Grundstellung und in einer dazu um 180° bezüglich ihrer mittleren Längsachse (19) gedrehten Stellung an der Scheibe (11) anordenbar sind, sodass durch Wenden der Schaufeln (13) ein Schleuderrad (10) für den Linkslauf oder für den Rechtslauf herstellbar ist.

2. Schleuderrad nach Anspruch 1, **dadurch gekennzeichnet, dass** die Schaufeln (13) an ihren Längsseiten mit Vorsprüngen (15) versehen sind, die in Nuten (16) in der Scheibe (11) einführbar sind.

3. Schleuderrad nach Anspruch 2, **dadurch gekennzeichnet, dass** sich die Nuten (16) in Richtung auf den äußeren Umfang der Scheibe (11) verengen.

4. Schleuderrad nach Anspruch 2 oder 3, **dadurch gekennzeichnet, dass** die Nuten (16) radial gerichtet sind.

5. Schleuderrad nach einem der Ansprüche 2 bis 4, **dadurch gekennzeichnet, dass** am Nutgrund Noppen (17) aus einem elastischen Material zur Reibungserhöhung zwischen den Vorsprüngen (15) der Schaufeln (13) und der Nuten (16) angeordnet sind.

6. Schleuderrad nach einem der Ansprüche 2 bis 5, **dadurch gekennzeichnet, dass** die Nuten (16) und die Vorsprünge (15) einen schwalbenschwanzförmigen Querschnitt aufweisen.

7. Schleuderrad nach einem der Ansprüche 1 bis 6, **dadurch gekennzeichnet, dass** die Schaufeln (13) zwischen zwei Scheiben (11, 14), der angetriebenen Hauptscheibe (11) und einer Deckscheibe (14), angeordnet sind.

8. Schleuderrad nach Anspruch 7, **dadurch gekennzeichnet, dass** die Schaufeln (13) an beiden Scheiben (11, 14) mittels in Nuten (16) einführbaren Vorsprüngen (15) befestigbar sind.
